# EUROPÄISCHE PATENTSCHRIFT

(11) **EP 0 303 130 B1**
(45) Veröffentlichungstag und Bekanntmachung des Hinweises auf die Patenterteilung: **15.05.1991**
(21) Anmeldenummer: 88112401.0
(22) Anmeldetag: 30.07.1988
(51) Int. Cl.: E04B 2/78

(54) **Bauelement**
Building element
Elément de construction

(30) Priorität: 08.08.1987 DE 3726503
(43) Veröffentlichungstag der Anmeldung: 15.02.1989
(73) Patentinhaber: VEREINIGTE ALUMINIUM-WERKE AKTIENGESELLSCHAFT, D-53117 Bonn (DE); Schönfeld, Hans Victor, D-38444 Wolfsburg (DE); Hohrenk, Ernst, jun., D-3302 Cremlingen (DE)
(72) Erfinder: Schoenfeld Hans Victor, D-3180 Wolfsburg 27/Hattorf (DE); Hohrenk Ernst Jun., D-3302 Cremlingen (DE)
(74) Vertreter: Müller-Wolff, Thomas, Dipl.-Ing.

(56) Entgegenhaltungen:
- DE-A- 2 650 790
- DE-A- 2 931 026
- FR-A- 2 288 209

## Beschreibung

Die Erfindung betrifft ein Bauelement für die Verwendung als Stütze und Träger zur Herstellung von Wand- und/oder Deckenelementen oder als freistehende Pfosten und Masten hoher Knickfestigkeit, bestehend aus einem rohrartigen Profil mit mindestens einer über die Länge sich erstrekkenden inher liegerder Nut zur Aufnahme von einschiebbaren flächigen Bauelementen, Glasscheiben und dergleichen.

Bauelemente in Form von Profilschienen vorgennanter art sind in einer Cielzahl allgemein, bekannt, die mit parallel verlaufenden Stegen versehen und zwischen denen Nuten gebildet sind. In diese sind in verschieben Winkeln Bauelemente, wie Bretter, Platten, Glasscheiben usw. zur Herstellung von Stellwänden, Messeständen, Laden- und Wohnungseinrichtungen einsetzbar.

Bei Bauelementen dieser Art sind auch Profile bekannt, die eine rohrartigen Querschnitt aufweisen. Diese Profile haben einen gewissen Vorteil gegenüber anderen Profilen dadurch, daß sie bei geringerem Materialeinsatz eine höhere Stabilität vornehmlich in Bezug auf die Knickfestigkeit aufweisen. Obwohl diese bekannten Profile, z.B. gemäß US-PS 4,101,231, (Streib), mit den sternförmig nach außen ausgerichteten überwiegend T-förmigen Ansätzen die Befestigung von Wänden und dergleichen fast in allen gewünschten Richtungen ermöglichen, weisen sie zum Beispiel Nachteile bezüglich der stützenden und tragenden Eigenschaft auf, da die freistehenden nach außen gerichteten Stege bei mechanischer Einwirkung in radialer Richtung leicht abbrechen. Die stützende Eigenschaft dieser Profile ist damit beeinträchtigt und somit für die Verwendung von statisch hoch beanspruchten Pfosten und Stützen nicht verwendbar. Ferner sind die freistehenden Stege mit einer Verletzungsgefahr verbunden, insbesondere wenn sie als Eckpfosten verwendet werden. Um eine Verletzungsgefahr bei diesen bekannten Profilen zu vermeiden, müßen die nicht genutzten Nuten mit aufwendigen Mitteln, zum Beispiel mit zusätzlichen Gummiprofilen, verschlossen werden, die dann zwar nach außen einen glatten Abschluß ermöglichen, aber die statischen Nachteile der Profile nicht verbessern.

Ein weiterer Nachteil besteht bei diesen bekannten Profilen darin, daß sie auf Grund ihrer konstruktiven Ausbildung als Träger kaum verwendbar und hierfür auch nicht vorgesehen sind. Ein anderer Nachteil ist darin zu sehen, daß diese bekannten Profile eine nach außen offene große Oberfläche aufweisen, die eine die Statik negativ beeinflußende Korrosion des Profils begünstigen.

Die Aufgabe der Erfindung besteht darin, ein Bauelement eingangs genannter Art zu entwickeln, mit dem die vorgenannten Nachteile vermieden werden. Der Erfindung stellt sich die weitere Aufgabe, ein solches Bauelement derart auszubilden, daß mit geringem Materialeinsatz als Stütze eine sehr hohe Knick- und Beulfestigkeit und als Träger eine optimale Tragfähigkeit erzielbar ist, wobei eine kraftschlüßige Verbindbarkeit von Träger und Stützen aus einem Profil mit hoher statischer Belastbarkeit gegeben ist.

Die gestellte Aufgabe wird bei einem Bauelement eingangs genannter Art erfindungsgemäß mit den Merkmalen des Anspruchs 1 gelöst.

Weitere vorteilhafte Ausbildungen sind Gegenstand der Unteransprüche.

Ein mit diesen Merkmalen ausgestattetes Bauelement ermöglicht zum Beispiel die Verwendung als Pfosten oder Stützen für Hallen, Pavillons und dergleichen, die außer ihren hochwertigen statischen Eigenschaften völlig geschlossene und auch bei eingesetzten Wand- und Glasscheiben glatte Oberflächen aufweisen, die völlig frei von Vorsprüngen sind und daher stets sauber bleiben und für Passanten und Benutzer sicher und verletzungsfrei sind. Daher ist das erfindungsgemäße Bauelement insbesondere für Bauten im öffentlichen Verkehr, wie zum Beispiel für Wartehallen, Abgrenzungspfosten an Straßen und Plätzen, Pavillons, Veranstaltungsgebäuden, Beleuchtungsmasten und Verkehrszeichenpfosten besonders vorteilhaft einsetzbar.

Die Erfindung soll anhand der perspektivischen Zeichnungen in Ausführungsbeispielen näher erläutert werden.

Diese zeigen in
Fig. 1: ein Bauelement mit einem kraftschlüssig verbundenen Verschlußstück,
Fig. 2: ein Bauelement nach Figur 1 mit eingesetzten flächigen Bauelementen,
Fig. 3: ein Kupplungsteil für abzweigende Verbindungen des Bauelements nach Figur 1 und 2 zur Herstellung von Stützen- und Trägerkonstruktionen,
Fig. 4: ein Bauelement gemäß Figur 1 mit alternativer Hohlraumausbildung.

In Figur 1 ist perspektivisch das Bauelement dargestellt, das ein Profilrohr 1 zeigt. Das Profilrohr 1 besteht aus einem Außenrohr 2 und einem konzentrisch dazu angeordneten Innenrohr 3. Zwischen dem Innenrohr 3 und dem Außenrohr 2 sind etwa zur Mittelachse 4 weisende Stege 5 angeordnet, zwischen denen längs verlaufende Hohlräume 6, 7 gebildet sind. Die Hohlräume 6 sind im Querschnitt des Profilrohrs 1 in einem Winkel 11 rechtwinklig zueinander angeordnet und bilden die im Bedarfsfall erforderlichen längs verlaufenden Nuthohlräume 6 für die Aufnahme und Befestigung flächiger Bauelemente, wie noch zu Fig. 2 näher beschrieben wird. Die Seitenflächen 8 der Nuthohlräume 6 sind etwa parallel zueinander ausgerichtet, um das Einschieben der Bauelemente, wie zum Beispiel Glasscheiben, Bauplatten und dergleichen und das Einsetzen von Befestigungsmitteln, wie Gummiprofile, zu ermöglichen. Das Außenrohr 2 ist an den Kanten 9 der Nuthohlräume 6 begrenzenden Seitenflächen 8 von außen markiert, um im Bedarfsfall die Nuthohlräume 6 überdeckenden Außenrohrsektoren 10 entfernen zu können.

Die Außenrohrsektoren 10 sind, - wie in der Zeichnung dargestellt -, gewölbt, d.h. konkav nach innen, ausgebildet. Durch die nach innen gewölbten Flächen der Außenrohrsektoren 10 wird eine höhere Widerstandsfähigkeit bei seitlich einwirkenden mechanischen Kräften auf das Außenrohr 2 erzielt. Durch diese vorteilhafte Ausbildung können die Sektoren 10 dünnwandiger ausgebildet sein.

An den Kanten 9 der Sektorenflächen 10 sind in Längsrichtung verlaufende Sollbruchkerbungen 12 angeordnet. Dadurch können die Nuthohlräume 6 in einfacher Weise gratfrei freigelegt werden, falls an dieser Stelle flächige Bauelemente in das Profilrohr 1 eingesetzt werden sollen. Die gewölbten Sektorenflächen 10 des Außenrohres 2 sind zum Beispiel durch Aufsetzen eines Meißels an der Innenseite der Kante 9 der Nutbegrenzung mit einem kurzen Schlag abtrennbar ausgebildet.

Bei Verwendung des Profilrohres 1 als Mast oder Pfosten kann das obere Ende des Profilrohres 1 mit einem aufsteckbaren Verschlußstück 15 verschlossen werden, das mit Ansätzen 17 versehen ist, die beim Aufsetzen auf das Profilrohr 1 mindestens in einige der Hohlräume 6, 7, 13 eingreifen. Das Verschlußstück 15 kann aber auch mit einem Anschlußteil 16 ausgestattet sein, zum Beispiel zur Aufnahme und Abstützung eines beliebigen Dachträges, Geländers und dergleichen. Ein derart ausgebildetes Verschlußstück 15, liegt kraftschlüssig auf der gesamten Querschnittsfläche 14 des Profilrohres 1 auf, wobei ein optimaler Kraftfluß bei Belastung vom Anschlußteil 16 über das Verschlußstück 15 auf das Profilrohr 1 gewährleistet ist.

Das Anschlußteil 16 kann beliebig, je nach dem baulichen Anwendungsfall, ausgebildet sein. Es kann, wie in der Zeichnung dargestellt, beispielsweise aus einem zylindrischen Zapfen oder aus einem Rohrstück bestehen, wobei die lichte Weite in den Hohlraum 13 des Innenrohres 3 übergeht. Dadurch kann der Innenraum der lichten Weite 13 des Profilrohrs 1, des Verschlußstücks 15 und des Anschlußteils 16, vorteilhaft, zum Beispiel als Abwasserkanal oder als Versorgungsleitungen für Energie, wie Elektrokabel, oder Leitungen für flüssige oder gasförmige Medien, genutzt werden.

Das Verschlußstück 15 kann auch als Verbindungselement für die axiale Verbindung von zwei Profilrohren 1 ausgebildet sein. Hierzu ist das Verschlußstück 15 nach oben in gleicher Art mit den eingreifenden, zapfenartig ausgebildeten Ansätzen 17 ausgestattet, wie die nach unten zeigende Seite.

Die Fig.2 zeigt das Profilrohr 1 mit eingesetzten Bauelementen verschiedener Art. Beim Einsetzen einer Glasscheibe 18 wird zunächst die konkave Fläche des Außenrohrsektors 10 auf einer Länge entfernt, die der Abmessung der Glasscheibe 18 entspricht. Dann wird ein Gummiprofil 19 in den freigelegten Nuthohlraum 6 eingesetzt. Hierzu sind zweckmäßig im Profilrohr 1 Ausnehmungen 20 seitlich in den Seitenflächen 8 der Nuthohlräumen 6 vorgesehen, in denen das entsprechend ausgebildete Gummiprofil 19 eingeklemmt werden kann. Das Einsetzen der Glasscheibe 18 in das Gummiprofil 19 erfolgt dann in bekannter Weise.

Ein flächiges Bauelement, zum Beispiel eine Wandplatte 21, kann in nahezu voller Breite in den Nuthohlraum 6 eingeführt und beispielsweise mit einem Kleber 22 abgedichtet und befestigt werden.

Die Befestigung von Teilen, zum Beispiel eines Hinweisschildes 23, kann auch mit am Bauelement angeordneten Einrichtungen, zum Beispiel Federn 24, erfolgen, welche in diesem Fall von oben in die Ausnehmungen 20 einführbar sind. Nach dem Aufsetzen des Verschlußstücks 15 auf das Profilrohr 1 ist das Hinweisschild 23 sicher befestigt.

In Fig.3 ist eine weitere vorteilhafte Ausgestaltung in Form eines Kupplungsteils 25 dargestellt. Das Kupplungsteil 25 ist an den Anschlußseiten 26 in gleicher Art wie das Verschlußstück 15 ausgebildet. In der dargestellten Form verbindet das Kupplungsteil 25 ein Profilrohr 1 als Stütze mit zwei rechtwinklig zueinander angeordneten Trägern 1′ und 1˝. Das Kupplungsteil 25 ist mit Hohlraumen 27 versehen, so daß Versorgungs- oder Entsorgungsleitungen in Pfeilrichtung 28 und in allen beliebigen Richtungen durchgehend in den Stützen und Trägern verlegbar sind.

Das Kupplungsteil 25 kann auch sternförmig, zum Beispiel mit vier horizontal sich erstreckenden Anschlußseiten 26 oder in anderen beliebigen Winkeln 11 zueinander, zum Beispiel in drei Winkeln 11 zu je 120°, ausgebildet sein. Außerdem kann ein solches Kupplungsteil 25 auch eine weitere Anschlußseite 26 in vertikaler Richtung zur Verlängerung der Stütze 1 aufweisen, zum Beispiel für die Errichtung eines zweistöckigen Pavillons oder dergleichen.

Zwischen den Stützen und Trägern können Bauelemente, wie zum Beispiel die Wandplatte 21, allseitig in den Profilen 1 kraftschlüssig eingesetzt werden und bilden als orthotrope Platte ein äußerst tragfähiges und stabiles Fachwerkelement. Kupplungsteile 25 mit nur einer Abzweigung 1′ sind vorteilhaft für die Verwendung von Straßenbeleuchtungen und Verkehrsampeln einzusetzen.

In Figur 4 ist ferner noch eine alternative Hohlraumausbildung dargestellt, die aus stranggußtechnischen Gründen, insbesondere bezüglich der Werkzeugausbildung, vorteilhaft verwendbar ist. Hierbei ist der Hohlraum 13 des Innenrohres 3 mit den nicht genutzten Hohlräumen 7 verbunden, wobei die vorteilhafte Statik bezüglich der Anordnung des Innenrohres 3 im Profil 1 erhalten bleibt.

## Patentansprüche

1. Bauelement für die Verwendung als Stütze und Träger zur Herstellung von Wand- und/oder Deckenelementen oder als freistehende Pfosten und Masten hoher Knickfestigkeit, bestehend aus einem rohrartigen Profil (1), mit mindestens einer über die Länge sich erstreckenden, innen liegenden Nut (6) zur Aufnahme von einschiebbaren flächigen Bauelementen (21), Glasscheiben (18) und dergleichen, **dadurch gekennzeichnet**, daß das Profilrohr (1) aus einem geschlossenen Außenrohr (2) und einem konzentrisch dazu angeordneten Innenrohr (3) besteht, das zum Außenrohr (2) mittels mehrerer, kraftschlüssig angeordneter Stege (5) verbunden ist, wobei zwischen den Stegen (5) gleichzeitig längsverlaufende Nuthohlräume (6, 7) gebildet sind, die - je nach den baulichen Erfordernissen - einzeln oder nur abschnittsweise freilegbar sind.

2. Bauelement nach Anspruch 1, **dadurch gekennzeichnet**, daß die Begrenzugskanten (9) der Nuthohlräume (6) auf dem Außenrohr (1) markiert sind.

3. Bauelement nach Anspruch 1 und 2, **dadurch gekennzeichnet**, daß zur Erhöhung der Knickfestigkeit die Außenrohrsektoren (10) über den Nuthohlräumen (6) nach innen gewölbte, konkave Flächen aufweisen.

4. Bauelement nach Anspruch 1-3, **dadurch gekennzeichnet**, daß die nach innen gewölbten die Nuthohlräume (6) überdeckenden Außenrohrsektoren (10) zwecks Entfernung mit, die Kinckfestigkeit des Profilrohrs (1) nicht beeinträchtigenden, Sollbruchkerbungen (12) ausgestattet sind.

5. Bauelement nach Anspruch 1-4, **dadurch gekennzeichnet**, daß die längsverlaufenden Nuthohlräume (6) in der Ebene der Querschnittsfläche des Profilrohrs (1) in Winkeln (11) von etwa 90° zueinander angeordnet sind.

6. Bauelement nach Anspruch 1-4, **dadurch gekennzeichnet**, daß die längsverlaufenden Nuthohlräume (6) in der Ebene der Querschnittsfläche des Profilrohrs (1) in Winkeln (11) von ca. 120° zueinander angeordnet sind.

7. Bauelement nach Anspruch 1-6, **dadurch gekennzeichnet**, daß der Hohlraum (13) des Innenrohrs (3) mit den zwischen den Nuthohlräumen (6) angeordneten Hohlräumen (7) verbunden sind.

8. Bauelement nach Anspruch 1-7, **dadurch gekennzeichnet**, daß das Profilrohr (1) jeweils oben und/oder unten mit einer in die Querschnittshohlräume (6, 7, 13) eingreifenden und auf den Querschnittsflächen (14) kraftschlüssig aufliegenden Verschlußstück (15) versehen ist.

9. Bauelement nach Anspruch 1-8, **dadurch gekennzeichnet**, daß das Verschlußstück (15) mit einem Kraftübertragenden Konstruktionsteil, zum Beispeil in Form eines zylindrischen Zapfens oder Rohrstück (16) oder einem anderen bekannten Profil versehen ist.

10. Bauelement nach Anspruch 1-7, **dadurch gekennzeichnet**, daß das Profilrohr (1) jeweils oben und/oder unten mit einem in die Querschnittshohlräume (6, 7, 13) eingreifenden und die Querschnittsflächen (14) kraftschlüssig verbindenden Kupplungsteil (25) koppelbar ist.

11. Bauelement nach Anspruch 1-10, **dadurch gekennzeichnet**, daß die etwa parallel zueinander ausgerichteten Seitenflächen (8) mit nutenartigen Ausnehmungen (20) für die Aufnahme von Befestigungsmitteln, zum Beispiel in Form von Gummiprofilen (19), ausgestattet sind.

## Claims

1. Structural member for use as a column and beam to produce wall and/or ceiling members or as a self-supporting pillar or post of a high buckling resistance, consisting of a tubular profile (1) with at least one internal groove (6), which extends over the length, to hold push-in planar structural members (21), glass panes (18) and the like, characterised in that the profiled tube (1) consists of a closed outer tube (2) and an inner tube (3), which is arranged concentrically with the latter and is connected to the outer tube (2) by means of several, non-positively arranged webs (5), longitudinally extending groove-like cavities (6, 7) being at the same time formed between the webs (5), which cavities can be exposed individually or just by sections, according to the structural requirements.

2. Structural member according to claim 1, characterised in that the boundary edges (9) of the groove-like cavities (6) are marked on the outer tube (1).

3. Structural member according to claims 1 and 2, characterised in that the outer tube sectors (10) comprise concave surfaces which are inwardly curved over the groove-like cavities (6) in order to increase the buckling resistance.

4. Structural member according to claims 1-3, characterised in that the inwardly curved outer tube sectors (10), which cover the groove-like cavities (6), are provided with breaking notches (12), which do not impair the buckling resistance of the profiled tube (1), for removal purposes.

5. Structural member according to claims 1-4, characterised in that the longitudinally extending groove-like cavities (6) are arranged at angles (11) of approximately 90° to one another in the plane of the cross- sectional area of the profiled tube (1).

6. Structural member according to claims 1-4, characterised in that the longitudinally extending groove-like cavities (6) are arranged at angles (11) of approximately 120° to one another in the plane of the cross- sectional area of the profiled tube (1).

7. Structural member according to claims 1-6, characterised in that the cavity (13) of the inner tube (3) communicates with the cavities (7) arranged between the groove-like cavities (6).

8. Structural member according to claims 1-7, characterised in that the profiled tube (1) is provided at the top and/or at the bottom with a closing piece (15), which engages in the cross-sectional cavities (6, 7, 13) and is mounted on the cross-sectional areas (14) in a non- positive manner.

9. Structural member according to claims 1-8, characterised in that the closing piece (15) is provided with a load-transmitting structural part, for example in the form of a cylindrical pin or tubular piece (16), or another known profile.

10. Structural member according to claims 1-7, characterised in that the profiled tube (1) can be coupled at the top and/or at the bottom to a coupling part (25), which engages in the cross-sectional cavities (6, 7, 13) and connects the cross-sectional areas (14) in a non-positive manner.

11. Structural member according to claims 1-10, characterised in that the approximately parallel lateral surfaces (8) are provided with groove-like recesses (20) to hold securing means, for example in the form of rubber profiles (19).

## Revendications

1. Elément de construction à employer comme poteau et poutre pour réaliser des éléments de paroi et/ou de couverture ou bien comme pylônes et mâts autostables de résistance au flambage élevée, constitué d'un profilé tubulaire (1) présentant au moins une encoche (6), s'étendant sur la longueur et située à l'intérieur, pour recevoir des éléments de construction plats (21) à insérer, des vitres (18) et analogues, caractérisé par le fait que le profilé tubulaire (1) est constitué d'un tube extérieur fermé (2) et d'un tube intérieur (3) qui y est disposé concentriquement et qui est relié au tube extérieur (2) au moyen de plusieurs barrettes (5) disposées à force, étant précisé qu'entre les barrettes (5) sont également formés des espaces creux formant encoches (6, 7), qui sont orientés longitudinalement et que - selon chaque fois les besoins de la construction - on peut libérer isolément ou seulement par portion.

2. Elément de construction selon la revendication 1, caractérisé par le fait que les arêtes (9) de limitation des espaces creux formant encoches (6) sur le tube extérieur (1) sont rainurées.

3. Elément de construction selon l'une des revendications 1 et 2, caractérisé par le fait que pour accroître la résistance au flambage, les secteurs tubulaires extérieurs (10) présentent des surfaces concaves, bombées vers l'intérieur au-dessus des espaces creux formant encoches (6).

4. Elément de construction selon l'une des revendications 1-3 caractérisé par le fait que les secteurs tubulaires extérieurs (10), bombés vers l'intérieur et recouvrant les espaces creux formant encoches (6), présentent, pour faciliter leur enlèvement, des entailles de ruptures forcées (12) quine compromettent pas la résistance du profilé tubulaire (1) au flambage.

5. Elément de construction selon l'une des revendications 1-4, caractérisé par le fait que les espaces creux formant encoches (6), orientés longitudinalement, sont disposés en faisant, dans le plan de section du profilé tubulaire (1), des angles (11) d'environ 90° l'un par rapport à l'autre.

6. Elément de construction selon l'une des revendications 1-4, caractérisé par le fait que les espaces creux formant encoches (6), orientés longitudinalement, sont disposés en faisant, dans le plan de section du profilé tubulaire (1), des angles (11) d'environ 120° l'un par rapport à l'autre.

7. Elément de construction selon l'une des revendications 1-6, caractérisé par le fait que l'espace creux (13) du tube intérieur (3) est relié aux espaces creux (7) disposés entre les espaces creux formant encoches (6).

8. Elément de construction selon l'une des revendications 1-7, caractérisé par le fait que le profilé tubulaire (1) présente, respectivement en haut et/ou en bas, un obturateur (15) qui vient en prise dans les espaces creux (6, 7, 13) de la section et qui repose à force sur les surfaces (14) de la section.

9. Elément de construction selon l'une des revendications 1-8, caractérisé par le fait que l'obturateur (15) présente une pièce de construction transmettant la force, par exemple sous forme d'un tenon ou d'une longueur de tube cylindrique (16) ou d'un autre profilé connu.

10. Elément de construction selon l'une des revendications 1-7, caractérisé par le fait que le profilé tubulaire (1) peut être respectivement couplé, en haut et/ou en bas, avec une pièce d'accouplement (25) qui vient en prise dans des espaces creux (6, 7, 13) de la section et qui relie à force les surfaces (14) de la section.

11. Elément de construction selon l'une des revendications 1-10, caractérisé par le fait que les surfaces latérales (8), orientées à peu près parallèlement l'une à l'autre, présentent des évidements (20) en forme de rainures pour recevoir des moyens de fixation, par exemple sous forme de profilés de caoutchouc (19).
